# EUROPÄISCHE PATENTSCHRIFT

(11) **EP 1 746 381 B1**
(45) Veröffentlichungstag und Bekanntmachung des Hinweises auf die Patenterteilung: **07.07.2010**
(21) Anmeldenummer: 06116303.6
(22) Anmeldetag: 29.06.2006
(51) Int. Cl.: F41H 11/02

(54) **Abwehrvorrichtung gegen Flugkörper, Verfahren zur Abwehr gegen Flugkörper und Verwendung einer Laservorrichtung**
Device and method for protection against missiles and use of a laser device
Dispositif et méthode de protection contre des missiles et ustilisation d'un dispositif laser

(30) Priorität: 18.07.2005 DE 102005034613
(43) Veröffentlichungstag der Anmeldung: 24.01.2007
(73) Patentinhaber: Deutsches Zentrum für Luft- und Raumfahrt e.V., 51147 Köln (DE)
(72) Erfinder: Bohn, Willy, 70569, Stuttgart (DE); Eckel, Hans-Albert, 71296, Heimsheim (DE)
(74) Vertreter: Hoeger, Stellrecht & Partner Patentanwälte

(56) Entgegenhaltungen:
- EP-A- 1 455 199
- WO-A2-2005/026650
- DE-A1-102004 007 405
- US-A- 5 175 664
- US-A- 5 726 855

## Beschreibung

Die Erfindung betrifft eine Abwehrvorrichtung gegen Flugkörper mit auf elektromagnetische Strahlung, insbesondere Infrarot-Strahlung, reagierender Zielerfassung.

Die Erfindung betrifft ferner ein Verfahren zur Abwehr gegen Flugkörper, welche eine auf elektromagnetische Strahlung, insbesondere Infrarot-Strahlung, reagierende Zielerfassung aufweisen.

Flugkörper, wie beispielsweise mit einem Sprengkopf versehene Raketen oder intelligente Munition, können eine Zielerfassung aufweisen, welche auf elektromagnetische Strahlung und insbesondere Infrarot-Strahlung reagiert und können dadurch ihr Ziel, wie beispielsweise ein Flugzeug, finden. Die Infrarot-Strahlung, auf die die Zielerfassung reagiert, wird beispielsweise durch Triebwerke des Flugzeugs abgegeben.

Aus der WO 2004/058566 A1 ist ein Verfahren zur Ablenkung eines Projektils von einer anfänglichen Flugbahn bekannt, wobei das Projektil einen ersten Oberflächenbereich und einen zweiten Oberflächenbereich aufweist und sich durch eine gasförmige Atmosphäre mit umgebender Plasmahülle bewegt. Es wird elektromagnetische Strahlung zu dem Projektil gerichtet, wobei die elektromagnetische Strahlung eine Frequenz hat, die durch die Plasmahülle zu einem signifikanten Maß absorbiert wird aber nicht durch die gasförmige Atmosphäre absorbiert wird.

Aus der DE 41 07 533 A1 ist ein Verfahren zum Schutz von Luftfahrzeugen vor Flugkörpern mit UV-Zielsuchköpfen bekannt, bei dem die Luftfahrzeuge zumindest zeitweise mit einer UV-emittierenden Strahlungsquelle versehen werden.

Aus der EP 0 240 819 A2 ist ein Verfahren zur Ablenkung von durch Radar und/oder Infrarotstrahlung gelenkten Flugkörpern bekannt, bei dem im oder vor dem Zielbereich des Flugkörpers Scheinziele erzeugende Wurfkörper gezündet werden.

Aus der DE 27 44 401 A1 ist ein Laser insbesondere zur Geschoss- und/oder Zielverfolgung sowie zu Beleuchtungszwecken bekannt, bei dem ein pyrotechnischer Leuchtsatz als Pumplichtquelle vorgesehen ist.

In dem Artikel "Hochenergie-Petawattlaser - die Erzeugung ultraintensiver Pulse" von Stefan Borneis, Photonik 3/2005, Seiten 76 - 79 ist ein Nd:Glas Hochenergie-Petawattlaser beschrieben.

Die WO 2005/026650 A2 offenbart eine Abwehrvorrichtung gegen Flugkörper mit auf elektromagnetische Strahlung, insbesondere Infrarotstrahlung, reagierender Zielerfassung, bei der eine Plasmawolke lokal in Luft erzeugt wird.

Die US-A-5 726 855 offenbart eine Vorrichtung und eine Methode zur Erzeugung von Leitungspfaden in der Atmosphäre. Hierbei wird ein Chirped-Pulsverstärkter Laser verwendet. Dieser Laser ist so konfiguriert, dass er eine Vielzahl von elektrisch leitfähigen ionisierten Kanälen in der Atmosphäre erzeugen kann. Mittels dieser Kanäle soll es gelingen, Blitze gezielt zu induzieren und somit Blitzschäden zu vermeiden.

Der Erfindung liegt die Aufgabe zugrunde, eine Abwehrvorrichtung der eingangs genannten Art bereitzustellen, mittels welcher ein Schutz gegen solche Flugkörper erreichbar ist.

Diese Aufgabe wird erfindungsgemäß dadurch gelöst, dass eine Plasmaerzeugungseinrichtung vorgesehen ist, welche eine Laservorrichtung aufweist, wobei mittels der Laservorrichtung in Luft in einem Abstand zu der Plasmaerzeugungseinrichtung eine oder mehrere Plasmawolken erzeugbar sind.

In Luft lässt sich lokal ein Plasma erzeugen, wenn die Plasmadurchbruchschwelle von Luft überschritten wird, das heißt wenn an einem Ort in der Luft so hohe Feldstärken herrschen, dass der Plasmadurchbruch erfolgt. Die Plasmabildung ist begleitet von der Abstrahlung elektromagnetischer Wellen. Insbesondere die Plasmarekombination führt zu Strahlung unter anderem im Infrarot-Bereich. Der Flugkörper mit Zielerfassung, welche auf elektromagnetische Wellen reagiert, kann auf die Abstrahlung reagieren und durch die Zielerfassung wird der Flugkörper in Richtung des Ortes der Plasmabildung gelenkt. Dadurch wiederum kann er von einem zu schützenden Objekt wie einem Flugzeug abgelenkt werden. Durch die Plasmabildung in Luft lässt sich eine Zieltäuschung in der Zielerfassung des Flugkörpers durchführen. Dadurch lassen sich beispielsweise Flugobjekte wie Flugzeuge oder auch Raumbereiche um einen Flughafen schützen. Den Flugkörpern mit elektrooptischer Zielerfassung werden definierte "Ziele" bereitgestellt, um zu schützende Objekte zu sichern.

Plasmen in Luft lassen sich beispielsweise laserinduziert bilden. Durch Ultrakurz-Lichtpulse kann die Plasmadurchbruchschwelle in Luft erreicht werden. Aufgrund der nicht-linearen Propagation von Ultrakurz-Lichtpulsen in der Atmosphäre kommt es durch induzierten Kerr-Effekt zu einer Selbstfokussierung eines Laserstrahls. Für diese Selbstfokussierung ist kein Teleskop notwendig, sondern es genügt eine "normale" Optik. Es ist dadurch möglich, die entsprechende Laservorrichtung in einem großen Abstand (der 10 km oder mehr betragen kann) vom Ort des Plasmadurchbruchs zu positionieren, das heißt der Plasmadurchbruch lässt sich in einem großen Abstand zu der Laservorrichtung durch die Selbstfokussierung bewirken.

Insbesondere sind durch die eine Laservorrichtung umfassende Plasmaerzeugungseinrichtung ein oder mehrere Plasmawolken (Plasmakugeln) in Luft durch Plasmadurchbruch erzeugbar. Diese erzeugten Plasmawolken sind begleitet mit der Abstrahlung von elektromagnetischer Strahlung, auf die die Zielerfassung eines Flugkörpers reagieren kann. Die Plasmabildung hat Defokussierungswirkung auf den Laserstrahl. Durch weitere Propagation der Lichtpulse in Luft kann wieder eine Selbstfokussierung stattfinden. Es kann sich dann eine Serie von Plasmawolken bilden. Es kann dabei auch eine Filamentierung auftreten, bei der ein Plasmadurchbruch in Filamenten zwischen Plasmawolken erfolgt.

Die Plasmaerzeugungseinrichtung umfasst mindestens eine Laservorrichtung, durch die Lichtpulse emittierbar sind. In Lichtpulsen lässt sich eine hohe Intensität (Feldstärke) erreichen, die zum Plasmadurchbruch führen kann. Ferner lassen sich Lichtpulse bezüglich ihrer Pulsformung so steuern, dass der Plasmadurchbruch in einem Abstand zu der Laservorrichtung erfolgt.

Insbesondere sind durch die mindestens eine Laservorrichtung Lichtpulse im Subpikosekunden-Bereich emittierbar und insbesondere im Femtosekunden-Bereich emittierbar. Bei solchen kurzen Lichtpulsen tritt eine Selbstfokussierung in Luft aufgrund induziertem Kerr-Effekt auf und es lässt sich eine hohe Feldstärke erreichen, die zum Plasmadurchbruch führen kann. Es ist dabei kein Teleskop zur Fokussierung an den Ort des Plasmadurchbruchs notwendig.

Insbesondere erfolgt eine Selbstfokussierung der Laseremission in Luft. Aufgrund der nicht-linearen Propagation ultrakurzer Lichtpulse beim Durchgang durch die Atmosphäre kommt es zum induzierten Kerr-Effekt. Dadurch wiederum kommt es zu einer Selbstfokussierung der Laseremission, ohne dass ein Teleskop zur Fokussierung notwendig ist. In einer Zone der Selbstfokussierung kann es, wenn die Lichtpulse eine entsprechend hohe Intensität aufweisen, zum Plasmadurchbruch kommen. Das Plasma wiederum führt zu einer Defokussierung des Laserstrahls. Das Licht kann sich weiter ausbreiten und es kann dann wiederum eine Selbstfokussierung auftreten. Dadurch kann eine Serie von Plasmawolken (Plasmakugeln) gebildet werden bis die Energie des propagierenden Lichts nicht mehr ausreicht, einen Plasmadurchbruch zu erzeugen. Mindestens der Ort des ersten Plasmadurchbruchs ist näherungsweise einstellbar. Es kann auch vorkommen, dass sich Filamente (die einen Durchmesser in der Größenordnung von 100 µm haben) bilden. Diese bilden sich insbesondere entlang des Laserstrahls zwischen Plasmawolken.

Günstig ist es, wenn die Laservorrichtung nach dem Verfahren der Chirped-Pulse-Amplification (CPA) betrieben wird. Bei diesem Verfahren (siehe beispielsweise D. Meschede, Optik, Licht und Laser, B.G. Teubner Stuttgart, Leipzig, 1999, Seiten 291, 292 und weiteres Zitat dort) wird ein kurzer Puls gestreckt, um die Spitzenleistung zu senken. Der gestreckte Puls wird verstärkt und die Streckung wird durch einen Kompressor rückgängig gemacht. Die Streckung und Kompression kann beispielsweise über optische Gitter erfolgen. Es ist dabei möglich, den Ort einer Selbstfokussierung im Abstand zu der Laservorrichtung einzustellen. Dies kann durch Phasenabgleich insbesondere an dem Kompressor erfolgen.

Beispielsweise ist der Wellenlängenbereich der von der Laservorrichtung emittierten elektromagnetischen Strahlung unterschiedlich (er liegt beispielsweise bei höheren Wellenlängen) zu dem Wellenlängenbereich der elektromagnetischen Strahlung, auf den die Zielerfassung reagiert. Die Zieltäuschung erfolgt über die Abstrahlung als Begleitprozess der Plasmabildung. Insbesondere durch eine Laservorrichtung lassen sich gezielt Plasmawolken setzen, die mit der Abstrahlung von elektromagnetischer Strahlung begleitet sind. Auf die abgestrahlten elektromagnetischen Wellen, insbesondere im Infrarot-Bereich, kann die Zielerfassung eines Flugkörpers reagieren. (Durch das Plasma wird auch UV-Licht abgestrahlt, so dass auch eine "Täuschung" von UV-Sensoren prinzipiell möglich ist.)

Es ist grundsätzlich möglich, dass die Laservorrichtung zur Erzeugung von Lichtpulsen in einem Single-Mode-Modus arbeitet oder in einem Repetitionsmodus, bei dem eine Pulsfolge mit einer Mehrzahl von Pulsen (zwei Pulse, drei Pulse oder mehr) mit kurzem Abstand, die beispielsweise in der Größenordnung von 100 µs liegen kann, gebildet wird. Durch einen Betrieb im Repetitionsmodus lässt sich in der Atmosphäre unter Umständen der Plasmadurchbruch erleichtern.

Ganz besonders vorteilhaft ist es, wenn der Ort der Plasmaerzeugung mindestens näherungsweise einstellbar ist. Beispielsweise ist der Abstand des Ortes des Plasmaerzeugung von einer Laservorrichtung einstellbar. Durch Einstellung der Ausrichtung der Laservorrichtung im Raum lässt sich dann der Ort der Plasmaerzeugung im Raum mindestens näherungsweise einstellen und dadurch wiederum lässt sich ein bestimmter Raumbereich schützen.

Es kann vorgesehen sein, dass die Abwehrvorrichtung stationär positioniert ist. Beispielsweise ist sie am Boden angeordnet. Sie kann dazu dienen, einen Flughafen zu schützen.

Es ist auch eine mobile Positionierung möglich. Durch die mobile Positionierung kann beispielsweise ein mobiles Objekt (an welchem die Positionierung vorgesehen ist) wie ein Flugobjekt geschützt werden. Es ist auch eine mobile Positionierung beispielsweise am Boden möglich, um einen Raumbereich, in welchem Plasmawolken erzeugt werden, variieren zu können.

Beispielsweise ist die Abwehrvorrichtung an einem Flugobjekt wie einem Flugzeug angeordnet (außen oder innen am Flugobjekt), um dieses gegen angreifende Flugkörper schützen zu können.

Die Erfindung betrifft ferner ein Verfahren zur Abwehr gegen Flugkörper, welche eine auf elektromagnetische Strahlung, insbesondere Infrarot-Strahlung, reagierende Zielerfassung aufweisen, welches auf einfache Weise durchführbar ist.

Diese Aufgabe wird erfindungsgemäß dadurch gelöst, dass mittels einer Laservorrichtung eine oder mehrere Plasmawolken in Luft erzeugt werden, wobei die Plasmawolke oder Plasmawolken beabstandet zu der Laservorrichtung erzeugt werden.

Das erfindungsgemäße Verfahren weist die bereits im Zusammenhang mit der erfindungsgemäßen Abwehrvorrichtung erläuterten Vorteile auf.

Weitere vorteilhafte Ausgestaltungsformen wurden ebenfalls bereits im Zusammenhang mit der erfindungsgemäßen Abwehrvorrichtung erläutert.

Insbesondere werden die Plasmawolke oder Plasmawolken beabstandet zu einer Plasmaerzeugungseinrichtung erzeugt. Dadurch lässt sich ein effektiver Schutz gegenüber Flugkörpern erreichen.

Insbesondere wird die Plasmaerzeugung in einem Abstand von mindestens 50 m zu der Plasmaerzeugungseinrichtung durchgeführt. Dadurch lässt sich ein entsprechendes Gebiet und auch die Plasmaerzeugungseinrichtung selber auf effektive Weise schützen.

Günstigerweise werden die Plasmawolke oder Plasmawolken entfernt von einem zu schützenden Bereich erzeugt. Durch die Plasmaerzeugung wird üblicherweise ein anfliegender Flugkörper nicht direkt ausgeschaltet, sondern nur umgelenkt (da er über sein Ziel getäuscht wird). Die Umlenkung kann dabei so erfolgen, dass er nicht in einen zu schützenden Bereich gelangt bzw. den zu schützenden Bereich ohne Kollisionsgefahr durchquert.

Insbesondere werden die Plasmawolke oder Plasmawolken in einem Bereich gebildet, in dem eine Selbstfokussierung der Lichtpulse stattfindet. Eine solche Selbstfokussierung lässt sich für Subpikosekunden-Lichtpulse aufgrund deren nicht-linearen Propagation in der Atmosphäre erreichen. Aufgrund der Selbstfokussierung wird kein Teleskop oder dergleichen benötigt, um in einem Abstand zu der Plasmaerzeugungseinrichtung einen Plasmadurchbruch in der Atmosphäre zu erreichen.

Insbesondere werden durch die Plasmaerzeugungseinrichtung Subpikosekunden-Lichtpulse emittiert, die zur Plasmabildung in Luft führen. Über Subpikosekunden-Lichtpulse lassen sich Feldstärken erreichen, die in Luft zum Plasmadurchbruch führen.

Die Subpikosekunden-Lichtpulse werden durch eine Laservorrichtung erzeugt. Durch entsprechende Einstellung bzw. Steuerung der Laservorrichtung lassen sich Lichtpulse mit einer derart hohen Intensität erzeugen, dass es zum Plasmadurchbruch in der Atmosphäre kommt. Ferner lässt sich der Ort des Plasmadurchbruchs mindestens näherungsweise einstellen.

Insbesondere wird ein solcher Phasenabgleich in der Laservorrichtung durchgeführt, dass in einem vorgegebenen Abstand zu der Laservorrichtung ein Plasmadurchbruch in der Luft erfolgt. Durch Phasenabgleich in der Laservorrichtung (beispielsweise an einem Kompressor einer Pulsformungseinrichtung) lassen sich unterschiedliche Laufzeiten von Licht unterschiedlicher Wellenlänge dazu nutzen, dass eine Selbstfokussierung in einem bestimmten Abstand zu der Laservorrichtung erfolgt.

Insbesondere wird die Laservorrichtung gemäß dem Verfahren der Chirped-Pulse-Amplification betrieben.

Es kann vorgesehen sein, dass Mehrfach-Lichtpulse emittiert werden, das heißt, dass eine Laservorrichtung in einem Repetitionsmodus betrieben wird. Dadurch lässt sich auf eine relativ begrenzte Stelle in der Atmosphäre mit einer Mehrzahl von Lichtpulsen (beispielsweise Doppelpulsen, Dreifachpulsen usw.) einwirken, um den Plasmadurchbruch zu bewirken. Pulse in einer Mehrfachpuls-Gruppe haben beispielsweise einen Abstand in der Größenordnung von 100 µs.

Erfindungsgemäß wird eine Laservorrichtung mit einem Subpikosekunden-Laser zur Plasmaerzeugung in Luft zur Abwehr gegen Flugkörper mit auf elektromagnetische Strahlung reagierender Zielerfassung verwendet.

Die entsprechenden Vorteile sowie weitere Ausführungsformen dieser Verwendung wurden bereits im Zusammenhang mit der erfindungsgemäßen Vorrichtung und dem erfindungsgemäßen Verfahren erläutert.

Die nachfolgende Beschreibung bevorzugter Ausführungsformen dient im Zusammenhang mit der Zeichnung der näheren Erläuterung der Erfindung.
Es zeigen:
- Figur 1: eine schematische Darstellung eines ersten Ausführungsbeispiels einer erfindungsgemäßen Abwehrvorrichtung mit Stationierung am Boden;
- Figur 2: ein zweites Ausführungsbeispiel einer erfindungsgemäßen Abwehrvorrichtung mit Anordnung an einem Flugzeug; und
- Figur 3: eine schematische Darstellung des Verfahrens der Chirped-Pulse-Amplification (CPA).

Ein erstes Ausführungsbeispiel einer erfindungsgemäßen Abwehrvorrichtung ist in Figur 1 gezeigt und dort mit 10 bezeichnet. Sie dient zur Abwehr gegen Flugkörper 12 wie beispielsweise Raketen (mit Sprengkopf) oder auch intelligente Munition, die eine Zielerfassungseinrichtung 14 aufweist, welche auf elektromagnetische Strahlung reagiert. Eine solche Zielerfassungseinrichtung 14 umfasst beispielsweise einen oder mehrere optoelektronische Sensoren, welche elektromagnetische Strahlung wie beispielsweise Infrarot-Strahlung detektieren. Die Flugbahn des Flugkörpers 12 wird während des Fluges über die Zielerfassungseinrichtung 14 so gesteuert, dass sie der Quelle der elektromagnetischen Strahlung folgt. Beispielsweise ist eine Quelle für Infrarot-Strahlung ein Flugzeugtriebwerk.

Die Abwehrvorrichtung 10 umfasst eine Plasmaerzeugungseinrichtung 16 mit einer Laservorrichtung 18. Die Laservorrichtung 18 ist eine Ultrakurzpuls-Laservorrichtung; durch sie sind Lichtpulse im Subpikosekunden-Bereich und insbesondere im Femtosekunden-Bereich emittierbar.

Beispielsweise umfasst die Laservorrichtung 18 einen Oszillator 20 und eine Pulsformungseinrichtung 22.

Bei dem gezeigten Ausführungsbeispiel ist die Laservorrichtung 18 stationär am Boden 24 angeordnet. Es kann auch vorgesehen sein, dass sie mobil am Boden 24 positionierbar ist (dies ist durch den Pfeil mit dem Bezugszeichen 26 angedeutet).

Die Laservorrichtung 18 gibt Subpikosekunden-Pulse ab, wobei sich an einem oder mehreren Orten beabstandet zu der Plasmaerzeugungseinrichtung 16 Lichtpulse 28 (Figur 3) mit derart hoher Intensität erreichen lassen, dass es zum Plasmadurchbruch in der Luft kommt und sich eine oder mehrere Plasmawolken 30 (Figur 1) bilden. Insbesondere ist der Ort, an dem sich die Plasmawolke oder Plasmawolken 30 bilden, einstellbar. Diese Einstellung kann über einen Phasenabgleich unter Berücksichtigung der nicht-linearen Propagation der Lichtpulse der Laservorrichtung 18 in Luft erfolgen.

Es hat sich beispielsweise gezeigt, dass sich durch einen Subpikosekunden-Laser Lichtpulse 28 mit einer Intensität, die zum Plasmadurchbruch in Luft führt, in einer Entfernung von ca. 10 km von der Laservorrichtung 18 erzeugen lassen.

Der Plasmadurchbruch lässt sich beispielsweise in einem Abstand von ca. 10 m bis in einem Abstandsbereich von mehreren Kilometern erzeugen. Dieser Bereich ist einstellbar.

Aufgrund der nicht-linearen Propagation der erzeugten ultrakurzen Lichtpulse kommt es beim Durchgang durch die Atmosphäre zu einer Selbstfokussierung der Laseremission aufgrund induzierten Kerr-Effekts. Durch die Selbstfokussierung kann in einen Bereich (mit einem vorzugsweise einstellbaren Abstand zu der Laservorrichtung 18) die Plasmadurchbruchschwelle in der Atmosphäre überschritten werden. Aufgrund dieser (Selbst-)Fokussierung ist keine besondere Abbildungsoptik wie beispielsweise ein Teleskop notwendig.

An dem Ort des Plasmadurchbruchs bildet sich eine Plasmawolke (Plasmakugel). Das Plasma hat einen Defokussierungseffekt auf das Licht. Bei der weiteren Lichtpropagation kann der Selbstfokussierungseffekt wieder wirksam werden und in einem Abstand zu der erstgebildeten Plasmawolke kann sich eine weitere Plasmawolke bilden usw. Es kann sich dadurch eine Serie von Plasmawolken bilden, so lange, bis die Intensität des propagierenden Lichtpulses nicht mehr ausreicht, die Plasmadurchbruchschwelle in Luft zu überschreiten.

Es ist auch möglich, dass eine Filamentierung aufgritt. Insbesondere zwischen benachbarten Plasmawolken können sich entlang der Lichtstrecke Plasmafilamente mit einem Durchmesser von ca. 100 µm ausbilden.

Es ist möglich, dass die Laservorrichtung 18 in einem Single-Puls-Modus betrieben wird oder in einem Repetitionsmodus. In dem Repetitionsmodus wird eine Pulsgruppe mit beispielsweise zwei, drei oder mehr Pulsen abgesandt, wobei der Abstand der Pulse in einer Pulsgruppe kleiner ist als der Abstand von Pulsen unterschiedlicher Pulsgruppen, die nacheinander ausgesandt werden. Beispielsweise liegt der Abstand von Pulsen innerhalb einer Pulsgruppe bei ca. 100 µs. Dadurch lässt sich unter Umständen der Plasmadurchbruch erleichtern.

Das erzeugte Plasma führt zur Abstrahlung von elektromagnetischen Wellen, insbesondere aufgrund von Rekombinationsprozessen des Plasmas. Unter anderem erfolgt eine Abstrahlung im Infrarot-Bereich.

Auf diese elektromagnetischen Strahlen kann die Zielerfassungseinrichtung 14 des Flugkörpers 12 reagieren; die Strahlungsemission der Plasmawolke 30 (insbesondere des zusammenbrechenden Plasmas) täuscht der Zielerfassungseinrichtung 14 des Flugkörpers 12 das Vorliegen eines abstrahlenden Gegenstandes vor und der Flugkörper 12 wird durch die Zielerfassungseinrichtung 14 zu der Plasmawolke 30 gelenkt. Es erfolgt also über die durch die Plasmaerzeugungseinrichtung 16 erzeugte Plasmawolke 30 eine Zieltäuschung für den Flugkörper 12.

Der Wellenlängenbereich der Lichtpulse, welche durch die Laservorrichtung 18 emittiert werden, kann außerhalb des Wellenlängenbereichs, auf welchen die Zielerfassungseinrichtung 14 des Flugkörpers 12 reagiert, liegen. Beispielsweise werden Laserpulse in einem Wellenlängenbereich um 800 nm abgegeben, das heißt im kurzwelligen Infrarot-Bereich.

Bei einem zweiten Ausführungsbeispiel, welches in Figur 2 gezeigt ist, ist eine Abwehrvorrichtung 32 an einem Flugobjekt wie beispielsweise einem Flugzeug 34 mit Triebwerken 35 montiert. Die Abwehrvorrichtung 32 weist eine Plasmaerzeugungseinrichtung 36 auf, welche grundsätzlich so aufgebaut ist wie anhand des ersten Ausführungsbeispiels beschrieben. Durch die Plasmaerzeugungseinrichtung 36 lassen sich in einem Abstand zu dem Flugobjekt 34 eine oder mehrere Plasmawolken erzeugen, wobei ein Flugkörper 40 (wie beispielsweise eine Rakete oder intelligente Munition) mit Zielerfassung auf die elektromagnetische Strahlung, welche von der Plasmawolke 38 ausgeht, reagieren können und dadurch von dem Flugobjekt 34 abgelenkt werden können.

Zur Herstellung von Lichtpulsen 28 von derart hoher Intensität, dass es in Luft zum Plasmadurchbruch kommt und damit eine Plasmawolke 30 bzw. 38 ausbildbar ist, wobei diese Plasmawolke 28 bzw. 30 in einem Abstand (und insbesondere großen Abstand) zu der Abwehrvorrichtung 10 bzw. 32 stattfindet, kann beispielsweise das Verfahren der Chirped-Pulse-Amplification (CPA) eingesetzt werden. Dieses Verfahren ist beispielsweise in D. Meschede, Optik, Licht und Laser, B.G. Teubner Stuttgart, Leipzig, 1999 im Kapitel 8.5.5 mit Zitatangabe beschrieben.

Ein Oszillator 42 gibt einen kurzen Puls 44 ab. Durch einen Strecker 45 der Pulsformungseinrichtung 22 wird dieser kurze Puls zeitlich gestreckt, um die Spitzenleistung zu erniedrigen (Puls 46). Durch einen Verstärker 48 wird der gestreckte Puls 46 verstärkt. Der resultierende Puls 50 ist im Vergleich zu dem Puls 44 lang.

Die Streckung wird dann durch einen Kompressor 52 rückgängig gemacht, und zwar derart, dass der entstehende Lichtpuls 28 mit hoher Intensität (die in der Größenordnung von 10¹³W/cm² liegen kann) außerhalb der Plasmaerzeugungseinrichtung 16 bereitgestellt wird. Durch den Kompressor 52 wird die ursprüngliche Form des kurzen Pulses 44 wieder hergestellt.

In Zusammenwirkung mit der nicht-linearen Propagation in Luft lässt sich durch einen Phasenabgleich in der Laservorrichtung 18 in einer mindestens näherungsweise definiert eingestellten Entfernung von der Laservorrichtung 18 eine Selbstfokussierung bewirken.

Der Strecker 45 kann beispielsweise über ein optisches Gitter realisiert werden. Ebenfalls lässt sich der Kompressor 52 über ein optisches Gitter realisieren. Durch ein optisches Gitter lassen sich rote und blaue Anteile eines einlaufenden Pulses 44 bzw. 50 in unterschiedliche Richtungen beugen.

Beispielsweise ist der Kompressor 52 so ausgebildet, dass über die optischen Gitter ein solcher Phasenabgleich erfolgt, dass die Selbstfokussierung, welche zum Plasmadurchbruch in Luft führt, an einem definierten Ort beabstandet zu der Laservorrichtung 18 entsteht.

Erfindungsgemäß wird eine Laservorrichtung 18 mit einem Subpikosekunden-Laser dazu verwendet, Flugkörper 12 bzw. 40 mit opto-elektronischer Zielerfassung zu täuschen, indem in Luft ein Plasma erzeugt wird, welches mit der Abstrahlung von elektromagnetischer Strahlung, insbesondere Rekombinationsstrahlung, begleitet ist.

Die erfindungsgemäße Abwehrvorrichtung lässt sich stationär oder mobil einsetzen. Über sie lässt sich in einem definierten Raumbereich Plasma erzeugen. Dadurch lässt sich ein definierter Raumbereich auch schützen. Insbesondere wird der Raumbereich, in dem das Plasma erzeugt wird, in einer genügend großer Entfernung von einem zu schützenden Bereich gewählt.

Durch die Abwehrvorrichtung 10 lässt sich beispielsweise ein Bereich um einen Flughafen schützen.

## Patentansprüche

1. Abwehrvorrichtung gegen Flugkörper (12; 40) mit auf elektromagnetische Strahlung, insbesondere Infrarot-Strahlung, reagierender Zielerfassung (14), umfassend eine Plasmaerzeugungseinrichtung (16), welche eine Laservorrichtung (18) aufweist, wobei mittels der Laservorrichtung (18) in Luft in einem Abstand zu der Plasmaerzeugungseinrichtung (16) eine oder mehrere Plasmawolken erzeugbar sind.

2. Abwehrvorrichtung nach Anspruch 1, **dadurch gekennzeichnet, dass** durch die Plasmaerzeugungseinrichtung (16) in Luft in einem Abstand zu der Plasmaerzeugungseinrichtung (16) ein Plasmadurchbruch erzeugbar ist.

3. Abwehrvorrichtung nach einem der vorangehenden Ansprüche, **dadurch gekennzeichnet, dass** durch eine Laservorrichtung (18) Lichtpulse emittierbar sind.

4. Abwehrvorrichtung nach Anspruch 3, **dadurch gekennzeichnet, dass** durch die mindestens eine Laservorrichtung (18) Lichtpulse im Subpikosekunden-Bereich emittierbar sind.

5. Abwehrvorrichtung nach Anspruch 4, **dadurch gekennzeichnet, dass** eine Selbstfokussierung der Laseremission in der Atmosphäre erfolgt.

6. Abwehrvorrichtung nach einem der Ansprüche 3 bis 5, **dadurch gekennzeichnet, dass** die Laservorrichtung (18) nach dem Verfahren der Chirped-Pulse-Amplification betrieben ist.

7. Abwehrvorrichtung nach einem der Ansprüche 3 bis 6, **dadurch gekennzeichnet, dass** der Wellenlängenbereich der von der Laservorrichtung (18) emittierten elektromagnetischen Strahlung unterschiedlich zu dem Wellenlängenbereich der elektromagnetischen Strahlung ist, auf den die Zielerfassung (14) reagiert.

8. Abwehrvorrichtung nach Anspruch 7, **dadurch gekennzeichnet, dass** der Wellenlängenbereich der von der Laservorrichtung (18) emittierten elektromagnetischen Strahlung bei größeren Wellenlängen liegt als der Wellenlängenbereich, auf den die Zielerfassung (14) reagiert.

9. Abwehrvorrichtung nach einem der Ansprüche 3 bis 8, **dadurch gekennzeichnet, dass** Lichtpulse in einem Repetitionsmodus emittierbar sind.

10. Abwehrvorrichtung nach einem der vorangehenden Ansprüche, **dadurch gekennzeichnet, dass** der Ort der Plasmaerzeugung mindestens näherungsweise einstellbar ist.

11. Abwehrvorrichtung nach einem der vorangehenden Ansprüche, **gekennzeichnet durch** eine stationäre Positionierung.

12. Abwehrvorrichtung nach einem der Ansprüche 1 bis 10, **gekennzeichnet durch** eine mobile Positionierung.

13. Abwehrvorrichtung nach einem der vorangehenden Ansprüche, **gekennzeichnet durch** eine Positionierung am Boden.

14. Abwehrvorrichtung nach einem der Ansprüche 1 bis 10, **gekennzeichnet durch** eine Positionierung an einem Flugobjekt (34).

15. Verfahren zur Abwehr gegen Flugkörper, welche eine auf elektromagnetische Strahlung, insbesondere Infrarot-Strahlung, reagierende Zielerfassung aufweisen, bei dem mittels einer Laservorrichtung (18) eine oder mehrere Plasmawolken in Luft erzeugt werden, wobei die Plasmawolke oder Plasmawolken beabstandet zu der Laservorrichtung (18) erzeugt werden.

16. Verfahren nach Anspruch 15, **dadurch gekennzeichnet, dass** beabstandet zu der Laservorrichtung (18) ein Plasmadurchbruch in Luft bewirkt wird.

17. Verfahren nach Anspruch 15 oder 16, **dadurch gekennzeichnet, dass** die Plasmaerzeugung in einem Abstand von mindestens 50 m zu der Laservorrichtung (18) erfolgt.

18. Verfahren nach einem der Ansprüche 15 bis 17, **dadurch gekennzeichnet, dass** die Plasmawolke oder Plasmawolken entfernt von einem zu schützenden Bereich erzeugt werden.

19. Verfahren nach einem der Ansprüche 16 bis 20, **dadurch gekennzeichnet, dass** durch die Laservorrichtung (18) Subpikosekunden-Lichtpulse emittiert werden, die zur Plasmabildung in der Atmosphäre führen.

20. Verfahren nach Anspruch 19, **dadurch gekennzeichnet, dass** die Plasmawolke oder Plasmawolken in einem Bereich gebildet werden, in dem eine Selbstfokussierung der Lichtpulse stattfindet.

21. Verfahren nach Anspruch 19 oder 20, **dadurch gekennzeichnet, dass** ein solcher Phasenabgleich an der Laservorrichtung durchgeführt wird, dass in einem vorgegebenen Abstandsbereich zu der Laservorrichtung ein Plasmadurchbruch in Luft stattfindet.

22. Verfahren nach einem der Ansprüche 19 bis 21, **dadurch gekennzeichnet, dass** die Laservorrichtung gemäß dem Verfahren der Chirped-Pulse-Amplification betrieben wird.

23. Verfahren nach einem der Ansprüche 19 bis 22, **dadurch gekennzeichnet, dass** Mehrfach-Lichtpulse emittiert werden.

24. Verwendung einer Laservorrichtung mit einem Subpikosekundenpuls-Laser zur Plasmaerzeugung in Luft zur Abwehr gegen Flugkörper mit auf elektromagnetische Strahlung reagierender Zielerfassung.

## Claims

1. Defensive device against missiles (12; 40) having target acquisition (14) that responds to electromagnetic radiation, in particular infrared radiation, comprising a plasma-generating device (16) that has a laser device (18), wherein by means of the laser device (18) one or more plasma clouds can be generated in the air at a spacing from the plasma-generating device (16).

2. Defensive device according to claim 1, **characterized in that** by means of the plasma-generating device (16) a plasma discharge can be generated in the air at a spacing from the plasma-generating device (16).

3. Defensive device according to one of the preceding claims, **characterized in that** light pulses can be emitted by means of a laser device (18).

4. Defensive device according to claim 3, **characterized in that** light pulses in the sub-picosecond range can be emitted by means of the at least one laser device (18).

5. Defensive device according to claim 4, **characterized in that** a self-focusing of the laser emission occurs in the atmosphere.

6. Defensive device according to one of claims 3 to 5, **characterized in that** the laser device (18) is operated in accordance with the chirped-pulse amplification technique.

7. Defensive device according to one of claims 3 to 6, **characterized in that** the wavelength range of the electromagnetic radiation emitted by the laser device (18) is different from the wavelength range of the electromagnetic radiation, to which the target acquisition (14) reacts.

8. Defensive device according to claim 7, **characterized in that** the wavelength range of the electromagnetic radiation emitted by the laser device (18) lies at greater wavelengths than the wavelength range, to which the target acquisition (14) reacts.

9. Defensive device according to one of claims 3 to 8, **characterized in that** light pulses can be emitted in a repetition mode.

10. Defensive device according to one of the preceding claims, **characterized in that** the location of the plasma generation is at least approximately settable.

11. Defensive device according to one of the preceding claims, **characterized by** a stationary positioning.

12. Defensive device according to one of claims 1 to 10, **characterized by** a mobile positioning.

13. Defensive device according to one of the preceding claims, **characterized by** a positioning on the ground.

14. Defensive device according to one of claims 1 to 10, **characterized by** a positioning on a flying object (34).

15. Method of defending against missiles that have a target acquisition that reacts to electromagnetic radiation, in particular infrared radiation, in which by means of a laser device (18) one or more plasma clouds are generated in the air, wherein the plasma cloud or plasma clouds are generated at a spacing from the laser device (18).

16. Method according to claim 15, **characterized in that** a plasma discharge in the air is realized at a spacing from the laser device (18).

17. Method according to claim 15 or 16, **characterized in that** the plasma generation occurs at a spacing of at least 50 m from the laser device (18).

18. Method according to one of claims 15 to 17, **characterized in that** the plasma cloud or plasma clouds are generated remote from a region that is to be protected.

19. Method according to one of claims 16 to 20, **characterized in that** by means of the laser device (18) sub-picosecond light pulses are emitted, which lead to the plasma formation in the atmosphere.

20. Method according to claim 19, **characterized in that** the plasma clouds or plasma clouds are formed in a region, in which a self-focusing of the light pulses occurs.

21. Method according to claim 19 or 20, **characterized in that** such a phase adjustment is carried out at the laser device that a plasma discharge in the air occurs at a predetermined range of spacing from the laser device.

22. Method according to one of claims 19 to 21, **characterized in that** the laser device is operated in accordance with the chirped-pulse amplification technique.

23. Method according to one of claims 19 to 22, **characterized in that** multiple light pulses are emitted.

24. Use of a laser device having a sub-picosecond pulsed laser for generating plasma in air as a defence against missiles having target acquisition that reacts to electromagnetic radiation.

## Revendications

1. Dispositif de protection contre des missiles (12; 40) avec une acquisition d'objectif (14) réagissant au rayonnement électromagnétique, en particulier au rayonnement infrarouge, comprenant un dispositif de génération de plasma (16) présentant un dispositif laser (18), un ou plusieurs nuages de plasma pouvant être générés dans l'air à l'aide du dispositif laser (18) à une distance du dispositif de génération de plasma (16).

2. Dispositif de protection selon la revendication 1, **caractérisé en ce que**, grâce au dispositif de génération de plasma (16), il est possible de générer une décharge de plasma dans l'air à une distance du dispositif de génération de plasma (16).

3. Dispositif de protection selon l'une quelconque des revendications précédentes, **caractérisé en ce qu'**il est possible de générer des impulsions lumineuses grâce au dispositif laser (18).

4. Dispositif de protection selon la revendication 3, **caractérisé en ce que** des impulsions lumineuses dans la plage des sous-picosecondes peuvent être émises grâce à cet au moins un dispositif laser (18).

5. Dispositif de protection selon la revendication 4, **caractérisé en ce qu'**une autofocalisation de l'émission laser dans l'atmosphère est réalisée.

6. Dispositif de protection selon l'une quelconque des revendications 3 à 5, **caractérisé en ce que** le dispositif laser (18) fonctionne selon le principe de l'amplification par dérive de fréquence (Chirped-Pulse-Amplification).

7. Dispositif de protection selon l'une quelconque des revendications 3 à 6, **caractérisé en ce que** la plage des longueurs d'onde du rayonnement électromagnétique émis par le dispositif laser (18) est différente de la plage des longueurs d'onde du rayonnement électromagnétique faisant réagir l'acquisition d'objectif (14).

8. Dispositif de protection selon la revendication 7, **caractérisé en ce que** la plage des longueurs d'onde du rayonnement électromagnétique émis par le dispositif laser (18) présente des longueurs d'onde plus grandes que la plage des longueurs d'onde faisant réagir l'acquisition d'objectif (14).

9. Dispositif de protection selon l'une quelconque des revendications 3 à 8, **caractérisé en ce que** des impulsions lumineuses peuvent être émises selon un mode répétitif.

10. Dispositif de protection selon l'une quelconque des revendications précédentes, **caractérisé en ce que** le lieu de la génération de plasma peut être réglé au moins de manière approximative.

11. Dispositif de protection selon l'une quelconque des revendications précédentes, **caractérisé par** un positionnement stationnaire.

12. Dispositif de protection selon l'une quelconque des revendications précédentes, **caractérisé par** un positionnement mobile.

13. Dispositif de protection selon l'une quelconque des revendications précédentes, **caractérisé par** un positionnement au sol.

14. Dispositif de protection selon l'une quelconque des revendications 1 à 10, **caractérisé par** un positionnement sur un objet volant (34).

15. Procédé de protection contre des missiles, présentant une acquisition d'objectif réagissant au rayonnement électromagnétique, en particulier au rayonnement infrarouge, dans le cadre duquel un ou plusieurs nuages de plasma sont générés dans l'air à l'aide d'un dispositif laser (18), le nuage de plasma ou les nuages de plasma étant générés à distance du dispositif laser (18).

16. Procédé selon la revendication 15, **caractérisé en ce que** l'on provoque une décharge de plasma dans l'air à distance du dispositif laser (18).

17. Procédé selon la revendication 15 ou 16, **caractérisé en ce que** la génération du plasma s'effectue à une distance de 50 m au moins par rapport au dispositif laser (18).

18. Procédé selon l'une quelconque des revendications 15 à 17, **caractérisé en ce que** le nuage de plasma ou les nuages de plasma sont générés loin d'une zone à protéger.

19. Procédé selon l'une quelconque des revendications 16 à 20, **caractérisé en ce que** des impulsions lumineuses de l'ordre des sous-picosecondes sont émises par le dispositif laser (18), lesquelles produisent la formation du plasma dans l'atmosphère.

20. Procédé selon la revendication 19, **caractérisé en ce que** le nuage de plasma ou les nuages de plasma sont formés dans une zone dans laquelle une autofocalisation des impulsions lumineuses est réalisée.

21. Procédé selon la revendication 19 ou 20, **caractérisé en ce qu'**une égalisation de phase est réalisée pour le dispositif laser de manière à réaliser dans l'air une décharge de plasma à une distance prédéterminée par rapport au dispositif laser.

22. Procédé selon l'une quelconque des revendications 19 à 21, **caractérisé en ce que** le dispositif laser fonctionne selon le procédé de l'amplification par dérive de fréquence (Chirped-Pulse-Amplification).

23. Procédé selon l'une quelconque des revendications 19 à 22, **caractérisé en ce que** des impulsions lumineuses multiples sont émises.

24. Utilisation d'un dispositif laser avec un laser impulsionnel de l'ordre des sous-picosecondes pour la génération de plasma dans l'air pour la protection contre des missiles avec une acquisition d'objectif réagissant au rayonnement électromagnétique.
